# EUROPÄISCHE PATENTSCHRIFT

(11) **EP 1 460 187 B1**
(45) Veröffentlichungstag und Bekanntmachung des Hinweises auf die Patenterteilung: **14.11.2007**
(21) Anmeldenummer: 03405192.0
(22) Anmeldetag: 20.03.2003
(51) Int. Cl.: E03C 1/28, A47K 11/12, E03D 13/00

(54) **Geruchsverschluss für ein wasserloses oder wasserarmes Urinal**
Odour-trap for waterless or low-flush urinal
Siphon pour urinoir sans eau ou à faible rinçage

(43) Veröffentlichungstag der Anmeldung: 22.09.2004
(73) Patentinhaber: GEBERIT TECHNIK AG, 8645 Jona (CH)
(72) Erfinder: Inglin, Urs, 8853 Lachen (CH); Schintler, Michael, 8330 Pfäffikon (CH)
(74) Vertreter: Groner, Manfred

(56) Entgegenhaltungen:
- EP-A- 1 247 910
- WO-A-02/13668
- CH-A- 604 657
- GB-A- 2 356 565

## Beschreibung

Die Erfindung betrifft einen Geruchsverschluss für ein wasserloses oder wasserarmes Urinal, mit einem becherförmigen Gehäuse, das an einem oberen Ende an einen Einlass anzuschliessen ist und an einem unteren Ende einen in eine Ablaufleitung führenden Auslass aufweist, mit einem Siphon, der einen Durchtritt von Gas vom Auslass zum Einlass verhindert und mit einem Duftmitteleinsatz.

Ein Geruchsverschluss der genannten Art ist im Stand der Technik aus der GB 2 356 565 A bekannt geworden. Der Duftmitteleinsatz ist hier ein sogenannter Duftstein, der unter einer Haube über dem Einlass angeordnet ist. Die Haube dient hier als Spritzschutz und diese ist unten offen. Bildet sich über dem Einlass ein Urinsee, so wird der Duftstein von Urin umspült und dieser wird vom Duftstein aromatisiert. Nachteilig ist bei diesem Geruchsverschluss, dass der Duftstein vergleichsweise schnell abgebaut wird und dass trotz des Duftsteines eine Wasserspülung erforderlich ist, wenn ein im Wesentlichen geruchsfreier Raum gefordert ist.

Durch die EP 1 247 910 A des Anmelders ist ein Geruchsverschluss bekannt geworden, der für ein wasserloses oder wasserarmes Urinal an sich geeignet ist, und die Merkmale des Oberbegriffs des Anspruchs 1 aufweist.

Der Erfindung liegt die Aufgabe zugrunde, einen Geruchsverschluss dieser Gattung zu schaffen, bei dem die Geruchsausbreitung noch weitergehend verhindert ist.

Die Erfindung ist durch dem Geruchsverschluss gemäss dem Anspruch 1.

Beim erfindungsgemässen Geruchsverschluss befindet sich der Duftmitteleinsatz somit nicht über dem Einlass, sondern unter diesem in einem im Wesentlichen trocknen Bereich. Dies hat den wesentlichen Vorteil, dass der Duftmitteleinsatz nicht von Flüssigkeit umspült ist und damit wesentlich länger haltbar ist. Der erfindungsgemässe Geruchsverschluss eignet sich deshalb besonders für einen solchen, bei dem ein Siphoneinsatz vorgesehen ist, der nach einer vorbestimmten zeit ausgewechselt wird. Da beim erfindungsgemässen Geruchsverschluss der Duftmitteleinsatz vergleichsweise lange haltbar ist, kann dieser gleichzeitig mit dem Siphoneinsatz ausgewechselt werden.

Ein weiterer wesentlicher Vorteil des erfindungsgemässen Geruchsverschlusses besteht darin, dass die im Siphon anstehende Flüssigkeit beim Aufsteigen im trocknen Bereich vom Duftmitteleinsatz aromatisiert wird. Eventuelle aus dem Einlass austretende Luft ist damit aromatisiert und damit eine unerwünschte Geruchsausbreitung weitgehend verhindert. Der erfindungsgemässe Geruchsverschluss eignet sich deshalb insbesondere für ein wasserloses Urinal.

Nach einer Weiterbildung der Erfindung ist vorgesehen, dass der Duftmitteleinsatz in einem auswechselbaren Siphoneinsatz angeordnet ist. Beim Auswechseln des Siphoneinsatzes kann damit in einfacher Weise gleichzeitig der Duftmitteleinsatz ausgewechselt werden. Grundsätzlich ist es aber auch möglich, dass der Duftmitteleinsatz allein ausgewechselt wird. Der Siphoneinsatz muss hierbei nicht aus dem Gehäuse herausgenommen werden.

Nach einer Weiterbildung der Erfindung ist vorgesehen, dass der Duftmitteleinsatz auf einem Sieb aufliegt. Der Duftmitteleinsatz kann hierbei besonders wirksam durch aufströmende Luft umströmt und damit aromatisiert werden.

Nach einer Weiterbildung der Erfindung ist vorgesehen, dass der Duftmitteleinsatz unterhalb eines Deckels angeordnet und von diesem Deckel seitlich gehalten ist. Dies ergibt eine besonders einfache Montage. Der Duftmitteleinsatz, der hier vorzugsweise ein Duftstein ist, wird durch Aufsetzen des Deckels gehalten. Weitere Befestigungsmittel für den Duftmitteleinsatz sind nicht erforderlich.

Ist gemäss einer Weiterbildung der Erfindung vorgesehen, dass zwischen dem Duftmitteleinsatz und dem Deckel ein Zwischenraum für den Durchtritt angereicherter Luft vorgesehen ist, so ist eine besonders intensive Luftzirkulation möglich, bei welcher der Duftmitteleinsatz, der auch hier vorzugsweise ein Duftstein ist, intensiv von der angereicherten Luft umspült wird. Die Luft wird hierbei vom Duftmitteleinsatz aromatisiert.

Nach einer Weiterbildung der Erfindung ist vorgesehen, dass unterhalb des Einlasses ein sich nach unten erstreckendes Einlaufrohr angeordnet ist. Dieses Einlaufrohr mündet vorzugsweise unterhalb eines Siebes und leitet den Urin in den Siphon.

Eine Geruchsausbreitung kann dann besonders wirksam verhindert werden, wenn gemäss einer Weiterbildung der Erfindung im Gehäuse Rückstaumittel vorgesehen sind, die so angeordnet sind, dass sie angereicherte Luft zum Duftmitteleinsatz leiten. Diese Rückstaumittel sind dann besonders wirksam, wenn sie gemäss einer Weiterbildung der Erfindung blendenförmig ausgebildet und am unteren Ende des Einlaufrohres angeordnet sind. Eine besonders einfache Realisierung dieser Rückstaumittel ergibt sich dann, wenn gemäss einer Weiterbildung der Erfindung diese an einem Sieb angeordnet sind. Dieses Sieb dient dann gleichzeitig als Träger für den Duftmitteleinsatz.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: ein Vertikalschnitt durch einen erfindungsgemässen Geruchsverschluss und durch einen Abschnitt eines Urinalbeckens und
- Figur 2: ein Geruchsverschluss gemäss Figur 1, jedoch in einem Betriebszustand.

Die Figur 1 zeigt einen unteren Abschnitt eines an sich üblichen Urinalbeckens 2, das mit einem nach unten gerichteten Stutzen 4 einen Auslass bildet. In das Urinalbecken 2 ist von oben ein Sammelbecken 3 eingesetzt, das in einem unteren Bereich einen Einlass 6 aufweist, der durch wenigstens eine Durchgangsöffnung gebildet ist. Unterhalb des Einlasses 6 ist am Sammelbecken 3 eine zylindrische Blende 36 angeformt. Konzentrisch zu dieser Blende 36 ist zudem an der Unterseite des Sammelbeckens 3 ein Haltemittel 45 angeformt, das durch mehrere Rastzungen gebildet wird. An diesen Haltemitteln 45 ist ein Deckel 10 befestigt, beispielsweise eingerastet.

Am Stutzen 4 ist ein Geruchsverschluss 1 befestigt, beispielsweise aufgerastet, der ein Gehäuse 37 besitzt, das einen Siphoneinsatz 17 aufnimmt. Am Boden des Gehäuses 37 ist ein Auslassstutzen 21 angeformt, der mit einer Entsorgungsleitung 22 verbunden ist. Das Gehäuse 37 ist insbesondere ein Kunststoffgehäuse und becherförmig ausgebildet.

Der Siphoneinsatz 17 weist einen Becher 18 auf, an dem ein Überlaufrohr 38 angeformt ist, das an einem oberen Ende eine Überlaufkante 20 besitzt. Auf einen Rand 39 des Bechers 18 ist ein Tauchrohr 19 aufgesetzt, das in einem oberen umlaufenden Kragen 14 mehrere Durchtrittsöffnungen 15 besitzt. Eine gewölbte Wandung 40 ist im Abstand über der Überlaufkante 20 angeordnet und geschlossen, sowie nach oben konvex gewölbt. Auf den genannten Rand 39 ist zudem der oben erwähnte Deckel 10 aufgerastet. Über diesen Deckel 10 ist der Becher 18 am Sammelbecken 3 befestigt und somit an diesem aufgehängt.

Ein Dichtungsring 45 dichtet den oberen Rand des Bechers 18 gegen das Tauchrohr 19 und gegen den Deckel 10 ab. Ein Sieb 16 ist oben auf den Kragen 14 aufgelegt. Mittig besitzt das Sieb 16 eine Durchgangsöffnung 41 (Figur 2), in welche das Einlaufrohr 7 mit seiner Mündung 9 eingreift. Oben auf das Sieb 16 ist der Duftmitteleinsatz 11 aufgelegt. Dieser ist ringförmig ausgebildet und besitzt einen mittigen Durchgang 13, in welchen das Einlaufrohr 7 eingreift. Am Deckel 10 sind nach innen gerichtete Rippen 10a angeformt, welche den Duftmitteleinsatz 11 halten.

Der Siphoneinsatz 17 bildet mit dem Becher 18, dem Tauchrohr 19, dem Sieb 16, dem Duftmitteleinsatz 11 und mit dem Deckel 10 sowie dem Sammelbecken 3 eine Einheit. Diese ist von oben in das Urinalbecken 2 eingelegt. Eine Lippendichtung 42 dichtet den Siphoneinsatz 17 gegenüber dem Urinalbecken 2 ab. Der Siphoneinsatz 17 kann in vorbestimmten Zeitabständen in einfacher Weise ausgewechselt werden. Hierzu muss lediglich der verbrauchte Siphoneinsatz 17 aus dem Urinalbecken 2 herausgenommen und die neue Einheit von oben eingelegt werden. Ein solcher Austausch kann sehr einfach und schnell erfolgen.

Die Wirkungsweise des erfindungsgemässen Geruchsverschlusses 1 wird nachfolgend anhand der Figur 2 näher erläutert.

In der Figur 2 befindet sich nach einer Benutzung des Urinals im Sammelbecken 3 ein Urinsee 23, der in Richtung der Pfeile 25 abläuft. An der Mündung 9 des Einlaufrohres 7 gelangt der Urin auf die nach oben gewölbte Wandung 40 und läuft an dieser in Richtung der Pfeil 26 zu den Durchgängen 15 und durch diese hindurch in den Becher 18. In Richtung der Pfeile 28 gelangt der Urin unter dem Tauchrohr 19 hindurch bis zur Überlaufkante 20. Bei einem weiteren Anstieg fliesst der Urin über die Überlaufkante 20 hinaus und gelangt in Richtung der Pfeile 30 und 31 in den Auslass 21 und schliesslich in die Entsorgungsleitung 22.

Der im Becher 18 vorhandene Urinsee 43 weist ausserhalb des Tauchrohres 19 eine ringförmige Oberfläche 44 auf, an der sich Geruch entwickeln kann. Dieser Geruch gelangt wenigstens teilweise durch die Durchgänge 15 hindurch nach oben. Die blendenförmig ausgebildeten Rückhaltemittel 24 bewirken, dass dieser aufsteigende Geruch weitgehend in Richtung der Pfeile 33 in die Durchgänge 12 gelangt, die zwischen dem Duftmitteleinsatz 11 und dem Deckel 10 angeordnet sind. Der Geruch wird somit in den Deckel 10 geleitet, in welchem der Duftmitteleinsatz 11 angeordnet ist. Durch die im oberen Bereich des Deckels 10 angeordneten Zirkulationsbohrungen 8 gelangt der Duft teilweise wieder durch das Einlaufrohr 7 nach unten und schliesslich wieder in Richtung der Pfeile 33 zum Duftmitteleinsatz 11. Bei dieser Zirkulation wird der Geruch aromatisiert. Durch die genannte Zirkulation im Deckel 10 ist somit die Aromatisierung des Geruches sicher gestellt und damit ist gewährleistet, dass im Wesentlichen keine nicht aromatisierte Luft in die Umgebung gelangen kann. Da der Duftmitteleinsatz 11 im Geruchsverschluss 1 im Wesentlichen trocken gelagert ist, ist er lange haltbar. Der Duftmitteleinsatz 11 ist insbesondere ein Festkörper, beispielsweise ein sogenannter Duftstein. Grundsätzlich sind hier aber auch andere Duftmitteleinsätze möglich, die weiche oder flüssige Duftmittel enthalten können.

## Patentansprüche

1. Geruchsverschluss (1) für ein wasserloses oder wasserarmes Urinal (2), mit einem becherförmigen Gehäuse (37), das an einem oberen Ende an einen Einlass (6) anzuschliessen ist und an einem unteren Ende einen in eine Ablaufleitung (22) führenden Auslass (21) aufweist, mit einem Siphon einsatz (17) der einen Durchtritt von Gas vom Auslass (21) zum Einlass (6) verhindert, und mit einem Duftmitteleinsatz (11), **dadurch gekennzeichnet, dass** der Duftmitteleinsatz (11) unterhalb des Einlasses (6) in einem im Wesentlichen trocknen Bereich angeordnet ist.

2. Geruchsverschluss nach Anspruch 1, **dadurch gekennzeichnet, dass** der Duftmitteleinsatz (11) unter einem Deckel (10) angeordnet ist.

3. Geruchsverschluss nach Anspruch 1 oder 2, **dadurch gekennzeichnet, dass** der Duftmitteleinsatz (11) ein Festkörper, insbesondere ein Duftstein ist.

4. Geruchsverschluss nach einem der Ansprüche 1 bis 3, **dadurch gekennzeichnet, dass** der Duftmitteleinsatz (11) auf einem Sieb (16) aufliegt.

5. Geruchsverschluss nach Anspruch 4, **dadurch gekennzeichnet, dass** das Sieb (16) an seiner Unterseite Rückstaumittel (24) aufweist, durch welche aufsteigender Geruch nach aussen gelenkt wird.

6. Geruchsverschluss nach einem der Ansprüche 1 bis 5, **dadurch gekennzeichnet, dass** der Duftmitteleinsatz (11) an seiner Aussenseite mit dem Deckel (10) einen Zirkulationsraum für belastete Luft bildet.

7. Geruchsverschluss nach einem der Ansprüche 1 bis 6, **dadurch gekennzeichnet, dass** der Duftmitteleinsatz (11) durch Rippen (10a) des Deckels (10) gehalten ist.

8. Geruchsverschluss nach einem der Ansprüche 1 bis 7, **dadurch gekennzeichnet, dass** unterhalb des Einlasses (6) ein sich nach unten erstreckendes Einlaufrohr (7) angeordnet ist.

9. Geruchsverschluss nach Anspruch 8, **dadurch gekennzeichnet, dass** das Einlaufrohr (7) an einem unteren Ende eine Mündung (16) aufweist, unter der eine nach oben gewölbte Wandung (40) eines Tauchrohres (19) angeordnet ist.

10. Geruchsverschluss nach einem der Ansprüche 1 bis 9, **dadurch gekennzeichnet, dass** unterhalb des Einlasses (6) Zirkulationsöffnungen (8) angeordnet sind, durch welche aufsteigende Luft zirkulieren kann.

11. Geruchsverschluss nach einem der Ansprüche 1 bis 10, **dadurch gekennzeichnet, dass** der Duftmitteleinsatz (11) in einem auswechselbaren Siphoneinsatz (17) angeordnet ist.

12. Geruchsverschluss nach einem der Ansprüche 1 bis 11, **dadurch gekennzeichnet, dass** der Einlass (6) in einem Sammelbecken (3) angeordnet ist, das in ein Urinalbecken (2) einzusetzen ist.

13. Geruchsverschluss nach Anspruch 12, **dadurch gekennzeichnet, dass** an der Unterseite des Sammelbeckens (3) ein Siphoneinsatz (17) angeordnet ist, der mit dem Sammelbecken (3) eine auswechselbare Einheit bildet.

14. Siphoneinsatz (17), der mit dem Geruchsverschluss (1) nach Anspruch 1 zusammenwirkt, **dadurch gekennzeichnet, dass** der Siphoneinsatz (17) in einem oberen und im wesentlichen trockenen Bereich einen Duftmitteleinsatz (11) aufweist mit einem Becher (18), einem in diesen Becher (18) hineinragenden Tauchrohr (19), einem Sieb (16), dem genannten Duftmitteleinsatz (11) und einem Deckel (10) sowie einem Sammelbecher (3) eine auswechselbare Einheit bildet.

15. Siphoneinsatz nach Anspruch 14, **dadurch gekennzeichnet, dass** der Duftmitteleinsatz (11) unterhalb des genannten Deckels (10) angeordnet ist.

16. Siphoneinsatz nach Anspruch 14 oder 15, **dadurch gekennzeichnet, dass** der Duftmitteleinsatz (11) auf dem genannten Sieb (16) aufliegt.

## Claims

1. Odor trap (1) for a waterless or low-flush urinal (2) with a basin-shaped housing (37) which is connected on an upper end to an inlet (6) and on a lower end to an outlet (21) that leads to a drain line (22), with a siphon inlet (17) that prevents the passage of gas from the outlet (21) to the inlet (6), **characterized in that** the deodorizing means (11) are located underneath the inlet (6) in an essentially dry area.

2. The odor trap according to claim 1, wherein the deodorizing insert (11) is located under a cover (10).

3. The odor trap according to claim 1 or 2, wherein the deodorizing insert (11) is a solid body, especially a deodorizing block.

4. The odor trap according to anyone of the claims 1 to 3, wherein the deodorizing insert (11) sits on a screen (16).

5. The odor trap according to claim 4, wherein the screen (16), on its underside, has backwater means (24), by which ascending odors can be deflected outwardly.

6. The odor trap according to anyone of the claims 1 to 5, wherein the outside of the deodorizing insert (11), together with the cover (10), form a circulation space for undeodorized air.

7. The odor trap according to anyone of the claims 1 to 6, wherein the deodorizing insert (11) is held in place by fins (10a) on the cover (10).

8. The odor trap according to anyone of the claims 1 to 7, further including downwardly extending inlet pipe (7) located underneath the inlet (6).

9. The odor trap according to claim 8, wherein the inlet pipe (7) has a mouth (16) on a lower end, below which there is an upwardly curving wall (40) of a dip tube (19).

10. The odor trap according to anyone of the claims 1 to 9, wherein below the inlet (16) there are circulation openings (8) through which ascending air can circulate.

11. The odor trap according to anyone of the claims 1 to 10, wherein the deodorizing insert (11) is located in a replaceable siphon insert (17).

12. The odor trap according to anyone of the claims 1 to 11, wherein the inlet (16) is located in a collecting basin (3) which is inserted into a urinal basin (2).

13. The odor trap according to claim 12, wherein on the underside of the collecting basin (3) there is a siphon insert (17), which forms a replaceable unit with the collecting basin (3).

14. A siphon insert (17) which interacts with an odor trap (1) of a waterless or low-flush urinal, which siphon insert has in an upper and essentially dry area a deodorizing insert (11) and which forms with a basin (18), a dip tube (19) reaching within this basin (18), a screen (16), said deodorizing insert (11) and a cover (10) as well as a collecting basin (3) a replaceable unit.

15. The siphon insert according to claim 14, wherein the deodorizing insert (11) is located underneath said cover.

16. The siphon insert according to claim 14 or 15, wherein the deodorizing insert (11) sits on said screen.

## Revendications

1. Siphon (1) pour urinoir (2) sans eau ou à faible rinçage avec un logement en forme de bassin (37) qui doit être raccordé sur une admission (6) au niveau d'une extrémité supérieure et qui présente, au niveau d'une extrémité inférieure, une évacuation (21) conduisant dans une conduite d'évacuation (22), avec un dispositif de siphon (17) qui empêche une pénétration de gaz depuis l'évacuation (21) vers l'admission (6), et avec un dispositif contenant des substances odorantes (11), **caractérisé en ce que** le dispositif contenant des substances odorantes (11) est disposé sous l'admission (6) dans une zone essentiellement sèche.

2. Siphon selon la revendication 1, **caractérisé en ce que** le dispositif contenant des substances odorantes (11) est disposé sous un couvercle (10).

3. Siphon selon la revendication 1 ou 2, **caractérisé en ce que** le dispositif contenant des substances odorantes (11) est un corps fixe, en particulier une pierre odorante.

4. Siphon selon l'une quelconque des revendications 1 à 3, **caractérisé en ce que** le dispositif contenant des substances odorantes (11) repose sur un tamis (16).

5. Siphon selon la revendication 4, **caractérisé en ce que** le tamis (16) présente, au niveau de sa face inférieure, des moyens de retenue (24) par lesquels l'odeur montante est évacuée vers l'extérieur.

6. Siphon selon l'une quelconque des revendications 1 à 5, **caractérisé en ce que** le dispositif contenant des substances odorantes (11) forme avec son couvercle (10) un espace de circulation pour l'air vicié au niveau de son côté extérieur.

7. Siphon selon l'une quelconque des revendications 1 à 6, **caractérisé en ce que** le dispositif contenant des substances odorantes (11) est maintenu par des nervures (10a) du couvercle (10).

8. Siphon selon l'une quelconque des revendications 1 à 7, **caractérisé en ce qu'**est disposé, au-dessous de l'admission (6), un tuyau d'arrivée (7) s'étendant vers le bas.

9. Siphon selon la revendication 8, **caractérisé en ce que** le tube d'arrivée (7) présente, au niveau d'une extrémité inférieure, une embouchure (16), sous laquelle est disposée une paroi (40) bombée vers le haut d'un tube plongeur (19).

10. Siphon selon l'une quelconque des revendications 1 à 9, **caractérisé en ce que** sont disposées, au-dessous de l'admission (6), des ouvertures de circulation (8), à travers lesquelles de l'air montant peut circuler.

11. Siphon selon l'une quelconque des revendications 1 à 10, **caractérisé en ce que** le dispositif contenant des substances odorantes (11) est disposé dans un dispositif de siphon (17) échangeable.

12. Siphon selon l'une quelconque des revendications 1 à 11, **caractérisé en ce que** l'admission (6) est disposée dans un bassin collecteur (3) qui doit être placé dans un bassin d'urinoir (2).

13. Siphon selon la revendication 12, **caractérisé en ce qu'**au niveau de la face inférieure du bassin collecteur (3) est disposé un dispositif de siphon (17), lequel forme une unité échangeable avec le bassin collecteur (3).

14. Dispositif de siphon (17) qui coopère avec le siphon (1) selon la revendication 1, lequel présente, dans une zone supérieure et essentiellement sèche, un dispositif contenant des substances odorantes (11) et forme une unité échangeable avec : un bassin (18), un tube plongeur (19) faisant saillie dans ce bassin (18), un tamis (16), ledit dispositif contenant des substances odorantes (11) et un couvercle (10) ainsi qu'avec un bassin de collecte (3).

15. Dispositif de siphon selon la revendication 14, **caractérisé en ce que** le dispositif contenant des substances odorantes (11) est disposé en-dessous dudit couvercle (10).

16. Dispositif de siphon selon la revendication 14 ou 15, **caractérisé en ce que** le dispositif contenant des substances odorantes (11) repose sur ledit tamis (16).
